# EUROPÄISCHE PATENTSCHRIFT

(11) **EP 0 154 232 B1**
(45) Veröffentlichungstag und Bekanntmachung des Hinweises auf die Patenterteilung: **20.04.1988**
(21) Anmeldenummer: 85101677.4
(22) Anmeldetag: 15.02.1985
(51) Int. Cl.: C10B 25/06

(54) **Koksofentür mit separatem Wärmeschutzschild**
Coke oven door with a separate shield for heat protection
Porte de four à coke avec une paroi séparée pour la protection contre la chaleur

(30) Priorität: 08.03.1984 DE 3408460
(43) Veröffentlichungstag der Anmeldung: 11.09.1985
(73) Patentinhaber: RUHRKOHLE AKTIENGESELLSCHAFT, 44623 Herne (DE)
(72) Erfinder: Becker, Wolfgang, Dr.-Ing., D-4630 Bochum (DE)

(56) Entgegenhaltungen:
- EP-A- 0 028 679
- DE-C- 238 363
- DE-C- 438 227
- FR-A- 967 677

## Beschreibung

Die Erfindung bezieht sich auf eine mehrteilige Koksofentür mit einem Schutzschild, der aus zwei mit Abstand vom Türkörper gehaltenen Formprofilen besteht, die mit geringem Abstand voneinander angeordnet sind und einen senkrechten, an den Schmalseiten grösstenteils offenen Gaskanal bilden.

Angestrebt werden Koksofentüren mit möglichst hoher Dichtwirkung.

Derartige Koksofentüren sind beispielsweise aus der DE-A-3327337 (EP-A-0163773) bekannt, die sich insbesondere auf einer neuartigen Ausbildung des Türkörpers mit der dazugehörigen Dichtungseinrichtung bezieht. Mit dem vergleichsweise leichten Türkörper ist nach den Ausführungszeichnungen dieser Schrift wahlweise ein konventioneller feuerfester Türstopfen kombiniert.

Die bekannte leichte Koksofentür beinhaltet eine Aufteilung in ein Dichtorgan und eine Rahmenkonstruktion, wobei die Rahmenkonstruktion weitgehend frei von Wärmespannungen gehalten wird und das Dichtorgan an den Ofenrahmen anpresst. Wesentlich wird die Bauweise dabei noch durch den Türstopfen und die damit verbundene Belastung bestimmt.

Aufgabe der Erfindung ist es nun, die Belastung des Türkörpers zu verringern und dadurch eine noch leichtere Bauweise zu ermöglichen, die bei gleichbleibender Dichtwirkung weitere wirtschaftliche Vorteile gewährt.

Die Aufgabe der Erfindung wird durch das Kennzeichen des Hauptanspruches gelöst. Dabei greift die Erfindung auf die aus der DE-C-186934 bekannte Lösung zurück und hat dabei nur einen scheinbaren Nachteil, als der separate Schutzschild eine Bedienungsmechanik erfordert. Üblicherweise ist jede Maschine zum Koksdrücken jedoch nicht nur mit einer Türhebevorrichtung, sondern zusätzlich mit einer Türreinigungsvorrichtung versehen. Überraschenderweise sind die Verunreinigungen der Ofentürdichtflächen jedoch so gering, dass die Reinigungsvorrichtung zum Bewegen des separaten Schutzschildes verwendet werden kann.

Der besondere Vorteil der erfindungsgemässen Konstruktion ist insbesondere die völlige Entlastung der Trüdichtung von der im Ofen stehenden Kohleschüttung. Die Türdichtung kann damit fast als dünne Folie ausgelegt werden.

Die Ansprüche 2 und 3 stellen zweckmässige Ausführungsformen und Weiterbildungen der Merkmale des Hauptanspruches dar.

Durch die Ausbildung des Schutzschildes als sogenanntes Hohlprofil, welches aus zwei mit Abstand zum Türkörper gehaltenen Formprofilen besteht, die mit geringem Abstand voneinander angeordnet sind, und einen senkrechten Gasabzugskanal bilden, werden wesentliche Verbesserungen erreicht. Neben dem Gasabzugskanal zwischen Türkörper und dem äusseren zum Türkörper hin gerichteten Formprofil wird zwischen den beiden Formprofilen ein zusätzlicher Gasabzugskanal gebildet. Das Gas kann dabei durch den unteren offenen Querschnitt und über die Höhe verteilt durch Schlitze an den Schmalseiten zwischen den beiden Formprofilen in den Gasabzugskanal eintreten und gelangt über den oberen offenen Querschnitt in den Gassammelraum oberhalb der Kohleschüttung.

Durch die Ausbildung des Schutzschildes als Hohlprofil wird im Vergleich zu den bisher bekannten ebenen Schutzschilden eine sehr viel höhere Festigkeit erreicht.

Die Wandstärke der Formprofile kann erheblich dünner sein, so dass bei etwa gleicher Biegesteifigkeit das erfindungsgemässe Schutzschild insgesamt leichter ausgeführt sein kann als die bisherigen ebenen Platten.

Es hat sich schliesslich auch gezeigt, dass durch die erfindungsgemässe Form des Schutzschildes eine bessere Wärmeisolierung erreicht wird. Da die meisten heissen Rohgase durch den Gasabzugskanal zwischen den beiden Formprofilen nach oben abgeleitet werden, gelangt nur noch ein geringerer Rohgasanteil in den Gasabzugskanal zwischen Türkörper und dem äusseren Formprofil. Es entsteht dadurch ein deutlicher Temperaturunterschied zwischen dem Gasabzugskanal zwischen den Hohlprofilen und dem äusseren Gasabzugskanal zwischen Türkörper und Formprofil. Insgesamt sind dadurch die Temperaturen am Türkörper erheblich geringer geworden, so dass entweder weniger Isoliermaterial am Türkörper notwendig wird oder die Wärmeabstrahlung nach aussen verringert wird.

Durch die erfindungsgemässe spiegelsymmetrische Ausbildung der Formprofile des Schutzschildes wird eine besonders hohe Formstabilität des Schutzschildes auch bei höheren Temperaturen erreicht. Einer eventuellen Verformung und Ausbeulung des inneren, einerseits von der kalten Kohle und andererseits vom kalten Koks berührten Formprofils, wirkt das zum Türkörper hin gerichtete Gegenprofil entscheidend entgegen, so dass eine Verformung des Schutzschildes insgesamt verhindert wird bzw. in erträglichen Grenzen bleibt.

Durch die Verwendung von handelsüblichen Stahlspundwänden in Normalausführung oder Leichtprofilen oder Tafelprofilen für die Formprofile werden die Kosten für das erfindungsgemässe Schutzschild sehr gering gehalten.

Es hat sich erfindungsgemäss als günstig erwiesen, die Formprofile über der gesamten Höhe des Schutzschildes parallel zueinander anzuordnen. Darüber hinaus kann insbesondere der Abstand zwischen den Formprofilen durch auswechselbare, gleichmässig über die Höhe der Formprofile verteilte Abstandshalter veränderbar sein. Je nach den betriebsüblichen Gegebenheiten können dadurch die Gasabzugsmengen in dem Gasabzugskanal zwischen den beiden Formprofilen geregelt werden. Es lässt sich dabei insgesamt die Dicke des Türstopfens bzw. die effektive Kohlenfüllung in der Kammer verändern. Da die Wärmeabstrahlung des Türkörpers nach aussen naturgemäss auch von der Dicke des Türstopfens abhängt, lässt sich auch durch die Veränderung der Abstandshalter zwischen den beiden Formprofilen eine bestimmte gewünschte oder zulässige Temperatur aussen am Türkörper einstellen. Andererseits kann man erfindungsgemäss auch bei gleichbleibender Stärke des Türstopfens die mittleren freien Abstände zwischen den beiden Formprofilen und zwischen Türkörper und dem äusseren Formprofil in gleichem oder entgegengesetztem Sinne verändern und dadurch die Strömungsverhältnisse in den beiden Gasabzugskanälen optimieren.

Zur Abdichtung der Abstände zwischen den Formprofilen und den angrenzenden Kammerwänden hat es sich erfindungsgemäss als günstig erwiesen, an den Seiten der beiden Formprofile ein oder mehrere schmale Dichtflächen beweglich zu befestigen, die sich beim Absenken der Formprofile an die Kammerwände anlegen. Dabei können besondere Dichtbleche mit schräg ansteigenden Langlöchern versehen sein, durch die die Bolzen bzw. die Abstandshalter zwischen den beiden Formprofilen hindurchgeführt sind. Zur einfacheren Auswechslung der Dichtbleche können sie erfindungsgemäss seitliche zur Kammermitte hin offene Schlitze besitzen zum Anhängen auf die Bolzen bzw. Abstandshalter.

Einzelne formbeschädigte Dichtbleche können damit ohne zusätzlichen Montageaufwand ausgewechselt werden.

Um ein einwandfreies Einsetzen der Koksofentür mit dem erfindungsgemässen Schutzschild zu gewährleisten, hat es sich als günstig erwiesen, dass die Dichtbleche im angehobenen Zustand der Formprofile in den Längslöchern oder Schlitzen seitlich nach innen sich bewegen. Wenn die Unterkanten der Dichtbleche im angehobenen Zustand unten über die Formprofile hinausragen, können sie sich beim Absenken der Formprofile gegenüber diesen in senkrechter und aufgrund der schrägen Schlitze bzw. Langlöcher nach aussen auf die Kammerwände zubewegen. Dadurch wird im eingesetzten Zustand der Tür eine zusätzliche Abdichtung gegenüber den Kammerwänden erreicht.

Die Dichtbleche können erfindungsgemäss an ihren senkrechten Längskanten umgebogen sein. Im waagrechten Schnitt durch ein Dichtblech können diese insbesondere S-förmig ausgebildet sein.

Schliesslich ist es besonders günstig, wenn erfindungsgemäss die innere zur Kammermitte gerichtete Seite der Dichtbleche an dem äusseren Formprofil anliegt. Damit kann zwar das Gas durch den senkrechten Spalt zwischen Kammerwand und innerem Formprofil in den Gasabzugskanal zwischen den beiden Formprofilen eindringen, in den äusseren Gasabzugskanal zwischen Türkörper und dem äusseren Formprofil kann das Rohgas aber aufgrund der Abdichtung der Dichtbleche an den Kammerwänden einerseits und dem äusseren Formprofil andererseits, nur sehr bedingt eindringen.

Die Erfindung wird anhand der beigefügten Figuren näher erläutert.
Fig. 1 bis 7 zeigen den älteren Vorschlag nach der DE-A-3327337 (EP-A-0163773), die
Fig. 8 und 9 die erfindungsgemässe Tür mit separatem Schutzschild.

In den Figuren ist mit 1 die Ofenkammer mit den zugehörigen Heiz- oder Kammerwänden angedeutet. Um die senkrechte Öffnung der Ofenkammer 1 herum verläuft der Türrahmen 7, an dem die Elemente 6 der eingesetzten Tür anliegen. Die Koksofentür besteht, wie z. B. in der DE-A-3327337 beschrieben, aus einem Türkörper, der als Hohlprofil entlang dem Türrahmen verläuft und über Verriegelungseinrichtungen mit dem Türrahmen verbunden ist. Mit dem Türkörper 3 ist eine Dichtungsplatte 5, 5a verbunden, die am Umfang des Türrahmens über federbelastete Schrauben 4 gegen den Türrahmen gepresst ist. Zur Verbesserung der Wärmeisolierung nach aussen hin kann die Dichtungsplatte als Hohlprofil ausgebildet sein, wobei das Hohlprofil mit Isolierung ausgefüllt sein kann. Dabei kann die Dichtungsplatte mit einer einseitigen Ausbuchtung (vgl. Fig. 1) oder auch sowohl zur Kammerseite als auch nach aussen hin (vgl. Fig. 7) ausgebeult sein. An der Innenseite der Dichtungsplatte 5, 5a sind über der Höhe verteilt Winkeleisen 15 befestigt, die über Schrauben 16 mit weiteren Winkeleisen 14 verschraubt sind, die wiederum mit den äusseren Formprofilen 9 des Schutzschildes verbunden sind. An diesem äusseren Formprofil 9 ist spiegelbildlich das Formprofil 8 über Bolzen 13 mit Abstandhaltern 12 befestigt. In den Fig. 1 und 2 sind mit 18, 19 in gestrichelter Form die Positionen der Formprofile in grösserem Abstand voneinander dargestellt. In den Fig. 4 und 5 ist ebenfalls der Unterschied zwischen geringerem und grösserem Abstand der Formprofile voneinander deutlich gemacht.

In der Fig. 3 sind eine Reihe von möglichen Ausführungsformen der Formprofile dargestellt. Während gemäss Fig. 1 die Formprofile aussen verbunden sind und in der Mitte liegende Flächen parallel nach aussen ausgelenkt sind, ist gemäss Fig. 3.1 gerade umgekehrt, wobei in Fig. 3.1 die Profile in der Mitte einen geringen Abstand haben und dort über die Bolzen 13 miteinander verbunden sind, während sie aussen zu den Kammerwänden hin einen grossen Abstand haben. Dieser Abstand aussen kann gemäss Fig. 3.1 aussen wieder in parallelen ebenen Wänden enden. Die Formprofile können auch zu den Kammerwänden hin kreisbogenförmig oder gemäss Fig. 3.6 eckig nach aussen abgebogen sein. Gemäss Fig. 3.7 sind die Enden zunächst kreisbogenförmig nach aussen und dann wiederum halkreisförmig nach innen gebogen, so dass die Enden aufeinander zugerichtet sind. Die Fig. 3.1 bis 3.4 enthalten darüber hinaus verschiedene mittlere Ausbuchtungen, die nach aussen dreieckförmig, halbkreisförmig trapezähnlich ausgebildet sind.

Aus den Fig. 6 und 7 sind schliesslich die zusätzlichen Dichtbleche 24 ersichtlich, die mit Langlöchern 25 versehen sind. In der Fig. 6 ist in der linken Hälfte der gehobene Zustand der Formprofile dargestellt. Das Dichtblech 25 hat sich von der Kammerwand 2 abgesetzt und ist von der Druckfeder 26 nach innen und nach unten gedrückt worden. Unterhalb des Formprofiles steht es über. Im rechten gesenkten Zustand der Formprofile stehen Formprofile und Dichtbleche auf der Ofensohle auf, und das Dichtblech liegt an der Kammerwand 2 an. Die Relativbewegung Formprofil gegenüber dem Dichtblech kann bis zu 60 mm betragen, wobei der senkrechte Spalt zwischen Formprofil und der Kammerwand bis zu 10 mm betragen kann. Aus der Fig. 7 ist schliesslich die S-förmige Gestalt des Dichtbleches 24 ersichtlich, wobei die Dichtbleche innen an dem äusseren Formprofil 9 anliegen und aussen zwischen dem Formprofil 8 und dem Dichtblech ein senkrechter schmaler Spalt verbleibt.

Nach Fig. 8 und 9 ist anstelle des Kammerrahmens 7 ein Kammerrahmen 30 vorgesehen. Der Kammerrahmen 30 besitzt innen Nocken 31 mit gabelförmigen Ausnehmungen, in die Riegel 27 eingelegt sind. Die Riegel 27 tragen das Formprofil 18, 19, das vorher vom Türkörper 3 gehalten worden ist.

Nach Fig. 8 und 9 verhindert diese Anordnung eine Kraftentfaltung der Kohleschüttung im Ofen auf den Türkörper 28. Der Türkörper muss demzufolge nur noch dem Gasdruck im Ofen standhalten. Die Dichtungsplatte 29 kann infolgedessen eine minimale Dicke aufweisen, d. h. ähnlich einer Folie ausgebildet sein.

Zum Koksdrücken wird der Türkörper 28 - wie üblich -von der Türhebevorrichtung ergriffen und zurückgeschwenkt. Die Formprofile 18, 19 werden von der mit entsprechenden Klauen versehenen Türreinigungsvorrichtung an den Riegeln 27 erfasst, aus dem Ofenrahmen herausgehoben und zurückgeschwenkt. Die Türreinigungsvorrichtung steht aufgrund geringer Verschmutzungsneigung und entsprechend geringer Reinigungstätigkeit dazu zur Verfügung.

## Patentansprüche

1. Mehrteilige Koksofentür mit einem Schutzschild, der aus zwei mit Abstand vom Türkörper gehaltenen Formprofilen besteht, die mit geringem Abstand voneinander angeordnet sind und einen senkrechten, an den Schmalseiten grösstenteils offenen Gaskanal bilden, dadurch gekennzeichnet, dass der Schutzschild (8, 9, 18, 19) in Längsrichtung des Ofens einsetzbar ist.

2. Vorrichtung nach Anspruch 1, dadurch gekennzeichnet, dass der Schutzschild (8, 9, 18, 19) in Nocken des Ofenrahmens gehalten ist.

3. Vorrichtung nach Anspruch 1 oder 2, dadurch gekennzeichnet, dass der Schutzschild (8, 9, 18, 19) türseitig mit Riegeln als Halterung im Ofenrahmen versehen ist.

## Claims

1. Multi-part coke oven door comprising a protective shield, which consists of two shaped profiles held at a distance from the door body, which profiles are disposed at a small distance from each other and constitute a vertical gas duct, largely open along the narrow edges, characterized in that the protective shield (8, 9, 18, 19) can be inserted in the longitudinal direction of the oven.

2. Apparatus according to claim 1, characterized in that the protective shield (8,9,18,19) is held in humps of the oven frame.

3. Apparatus according to claim 1 or 2, characterized in that the protective shield (8,9,18,19) is equipped on the side nearest the door with bars for holding it in the oven frame.

## Revendications

1. Porte de four à coke en plusieurs parties comprenant un écran protecteur constitué de deux profilés qui sont maintenus à distance du corps de porte et sont agencés à une faible distance l'un et l'autre et qui forment un canal pour les gaz, vertical, ouvert pour la plus grande part sur les petits côtés, caractérisée en ce que l'écran protecteur (8,9,18,19) peut être introduit suivant la direction longitudinale du four.

2. Dispositif suivant la revendication 1, caractérisé en ce que l'écran protecteur (8, 9, 18, 19) est maintenu dans des saillies du châssis de four.

3. Dispositif suivant l'une des revendications 1 et 2, caractérisé en ce que l'écran protecteur (8, 9, 18, 19) est pourvu, du côté porte, de verrous comme fixations dans le châssis de four.
